# EUROPÄISCHE PATENTSCHRIFT

(11) **EP 2 096 241 B1**
(45) Veröffentlichungstag und Bekanntmachung des Hinweises auf die Patenterteilung: **23.11.2016**
(21) Anmeldenummer: 08022154.2
(22) Anmeldetag: 19.12.2008
(51) Int. Cl.: E05B 63/20, E05C 9/18, E05B 47/00

(54) **selbstverriegelnde Zusatzverriegelung**
Self-locking auxilliary lock
Verrou supplémentaire à verrouillage automatique

(30) Priorität: 28.02.2008 DE 102008011551
(43) Veröffentlichungstag der Anmeldung: 02.09.2009
(73) Patentinhaber: Carl Fuhr GmbH & Co. KG, 42579 Heiligenhaus (DE)
(72) Erfinder: Asbeck, Dirk, 42553 Velbert (DE)
(74) Vertreter: von dem Borne, Andreas

(56) Entgegenhaltungen:
- EP-A2- 1 031 686
- WO-A1-2004/102007
- DE-A1- 3 801 441
- FR-A1- 2 713 267
- GB-A- 2 286 627
- NL-C2- 1 032 339
- US-A- 5 377 513

## Beschreibung

Die Erfindung betrifft eine Verriegelungseinheit für eine Schließanlage einer Tür, insbesondere für ein Treibstangenschloss mit Mehrfachverriegelung, mit
- einem in oder an einem Türflügel, zum Beispiel an einem Schlossstulp montierbaren Schlossgehäuse,
- einer in dem Schlossgehäuse (verschiebbar) angeordneten Schlosskette bzw. Verriegelungskette und
- zumindest einem Verriegelungselement, zum Beispiel einem Fallenriegel, welches Verriegelungselement mittels der Schlosskette aus einer ausgeschlossenen Verriegelungsstellung in eine eingeschlossene Entriegelungsstellung überführbar ist und umgekehrt,
wobei das Verriegelungselement bei in Schließstellung gelangendem Türflügel selbsttätig in die Verriegelungsstellung überführt wird. Verriegelungseinheit meint im Rahmen der Erfindung insbesondere eine Zusatzverriegelung eines Treibstangenschlosses oder auch ein Zentralschloss eines Treibstangenschlosses. Zusatzverriegelungen einerseits und drücker- und schlüsselbetätigbares Zentralschloss sind in an sich bekannter Weise über Treibstangen miteinander verbunden, sodass im Zuge des Verriegelns üblicherweise nicht nur der im Zentralschloss beispielsweise angeordnet Zentralriegel, sondern auch die in den Zusatzverriegelungen angeordneten Verriegelungselemente ausgeschlossen werden. Verriegelungselement meint im Rahmen der Erfindung folglich einen Riegel, einen Fallenriegel, eine Falle, aber auch einen bei Zusatzverriegelungen häufig verwendeten Schwenkhaken. Ein solches Verriegelungselement soll bei in Schließstellung gelangendem Türflügel selbsttätig in die Verriegelungsstellung überführt werden und folglich selbstständig ausgeschlossen werden, sodass bei zufallendem Türflügel eine automatische Verriegelung erfolgt.

Derartige automatisch verriegelnde Verriegelungseinheiten, zum Beispiel Zusatzverriegelungen, sind aus der Praxis bekannt. Um die automatische Verriegelung zu realisieren, kann ergänzend zu dem eigentlichen Verriegelungselement eine federbelastete Hilfsfalle vorgesehen werden, welche bei in Schließstellung gelangendem Türflügel um ein gewisses Maß in das Schlossgehäuse gedrückt wird und im Zuge dieses Betätigungshubes das federbelastete Verriegelungselement freigibt, sodass das Verriegelungselement dann selbsttätig in die Verriegelungsstellung überführt wird.

Ähnliches gilt für ein aus der DE 38 01 441 C2 bekanntes Türschloss, bei welchem ergänzend zu den durch Federkraft ausfahrbaren Verriegelungselementen eine oder mehrere mit den Verriegelungselementen zusammenwirkende Hilfsfallen vorgesehen sind, die in der Offenstellung des Türflügels stulpseitig aus dem Schlosskastengehäuse herausragen und bei in die Schließstellung gelangendem Türflügel durch ein blendrahmenseitig gelegenes Betätigungselement entgegen der Federwirkung in das Schlosskasteninnere eingedrückt werden und dadurch eine das Verriegelungselement freigebende Schaltfunktion auslöst. Optional soll bei dem insoweit bekannten Türschloss auch eine Auslösung über einen im Blendrahmen angeordneten Permanentmagneten gelingen, welcher im abstoßenden Sinne mit einem im Schlossgehäuse angeordneten Permanentmagneten entgegengesetzter Polung zusammenwirkt, sodass eine Verriegelung erfolgen kann. Diese Konstruktion eines Mittenschlosses bzw. Einsteckschlosses setzt zwangsläufig den Einsatz von zwei sich abstoßenden Magneten voraus.

Eine vergleichbare Anordnung ist aus der US 5 377 513 bekannt. Auch dort ist bei einem Mittenschloss bzw. Einsteckschloss blendrahmenseitig ein Permanentmagnet angeordnet, welcher auf einen Permanentmagneten entgegengesetzter Polung im Schlossgehäuse arbeitet, wobei dieser Permanentmagnet an einem federbeaufschlagten Schwenkhebel angeordnet ist, welcher eine Sperrklinke freigibt, sodass bei geschlossenem Türflügel eine Verriegelung erfolgen kann. Diese Konstruktion ist ebenfalls verhältnismäßig aufwendig.

Eine Verriegelungseinheit der eingangs beschriebenen Art ist im Übrigen auch aus der WO 2004/102007 A1 bekannt. Das Verriegelungselement ist als üblicher Riegel ausgebildet, der bei in Schließstellung gelangendem Türflügel ausgeschlossen wird, und zwar ausgelöst durch die Schlossfalle und eine entsprechende Hilfsfalle.

Der Erfindung liegt die Aufgabe zugrunde, eine Verriegelungseinheit der eingangs beschriebenen Art, insbesondere eine Zusatzverriegelung für ein Treibstangenschloss zu schaffen, welche in konstruktiv einfacher und kostengünstiger Weise eine zuverlässige und funktionssichere Selbstverriegelung bei in die Schließstellung gelangendem Türflügel gewährleistet.

Diese Aufgabe wird erfindungsgemäß gelöst durch eine Verriegelungseinheit mit den Merkmalen des Patentanspruchs 1. Es ist vorgesehen, dass die Schlosskette von einem Sperrelement in der Entriegelungsstellung gehalten wird und dass in oder an einer der Verriegelungseinheit zugeordneten türrahmenseitigen Schließleiste ein Auslösemagnet angeordnet ist, welcher zum selbsttätigen Verriegeln derart auf das Sperrelement arbeitet, dass dieses die Schlosskette freigibt, sodass das Verriegelungselement selbsttätig in die Verriegelungsstellung überführt wird. Bei dem Sperrelement handelt es sich vorzugsweise um einen linear verschiebbaren Sperrstift, welcher zum Entriegeln der Schlosskette in anziehendem Sinn in Richtung des Auslösemagneten bewegt wird. Dazu ist der Auslösemagnet als Permanentmagnet ausgebildet, während das Sperrelement selbst nicht permanentmagnetisch, jedoch magnetisierbar ist. Dazu ist das Sperrelement aus einem metallischen, ferromagnetischen Werkstoff gefertigt, sodass es von dem Auslösemagnet angezogen wird. Die Schlosskette ist in an sich bekannter Weise in dem Schlossgehäuse parallel zum Schlossstulp und üblicherweise vertikal verschiebbar geführt und dazu zum Beispiel als plattenförmiges Bauteil, zum Beispiel als Flachblech, ausgebildet.

Dabei geht die Erfindung zunächst einmal von der Erkenntnis aus, dass auf einfache Weise ein selbstverriegelndes Türschloss realisiert werden kann, wenn rahmenseitig und folglich im Bereich einer Schließleiste ein Auslösemagnet angeordnet ist, welcher auf ein Sperrelement arbeitet, welches wiederum entweder die selbstständig verschiebbare Schlosskette blockiert oder diese freigibt. Es ist insofern zweckmäßig, wenn der magnetisch betätigbare Sperrstift unmittelbar auf die in dem Schlossgehäuse verschiebbar angeordnete Schlosskette arbeitet, da die Schlosskette ohnehin, zum Beispiel über angeschlossene Treibstangen, für das Verriegeln und Entriegeln des Verriegelungselementes verantwortlich ist. Sofern es sich folglich bei der Verriegelungseinheit um eine Zusatzverriegelung eines Treibstangenschlosses handelt, so wird die Schlosskette mittels der daran angeschlossenen Treibstange im Zuge der Betätigung zum Beispiel des Zentralschlosses entlang des Schlossstulpes verschoben und die Verschiebung der Schlosskette schließt das Verriegelungselement zum Entriegeln ein. Um nun nicht nur eine Entriegelung über zum Beispiel das Zentralschloss und folglich die Treibstangen zu ermöglichen, sondern darüber hinaus eine automatische Selbstverriegelung, ist im Rahmen der Erfindung vorgesehen, dass die Schlosskette von der Schwerkraft und/oder einer Verriegelungsfeder aus der Entriegelungsstellung in die Verriegelungsstellung überführbar ist und damit auch schwerkraft- und/oder federbeaufschlagt das Verriegelungselement aus der Entriegelungsstellung in die Verriegelungsstellung überführbar ist. Diese schwerkraft- und/oder federbeaufschlagte Überführung von Schlosskette und Verriegelungselement aus der Entriegelungsstellung in die Verriegelungsstellung wird (zunächst) über den Sperrstift verhindert, welcher - sofern er nicht von dem Magneten betätigt wird - die Schlosskette in der Entriegelungsstellung hält, indem der Sperrstift beispielsweise gegen eine Arretierungskante oder einen Arretierungsvorsprung der Schlosskette anliegt oder diese untergreift. Es kann auch eine Arretierungsausnehmung in der Schlosskette vorgesehen sein, in welche der Sperrstift eingreift. Wird der Sperrstift dann von dem Auslösemagneten betätigt und folglich in Richtung auf den Auslösemagneten zu bewegt, so gibt der Sperrstift diese Kante bzw. diesen Vorsprung und damit die Schlosskette frei, sodass diese (automatisch) aus der Entriegelungsstellung in die Verriegelungsstellung überführt wird und auf diese Weise den Riegel ausschließt. Auf eine aufwendige Hebelmechanik für die Selbstauslösung kann verzichtet werden, wenn - wie in einer bevorzugten Ausführungsform der Erfindung - der Sperrstift unmittelbar mit der Schlosskette zusammenarbeitet.

Nach einem weiteren Vorschlag der Erfindung ist die Schlosskette über zumindest einen Zwischenhebel mit dem Verriegelungselement gekoppelt. Dieser Zwischenhebel ist vorzugsweise mehrarmig ausgebildet. Er kann als schwenkbar an zum Beispiel dem Schlossgehäuse angelenkter Schwenkhebel ausgebildet sein. Nach einer bevorzugten Ausführungsform der Erfindung ist der Zwischenhebel als zum Beispiel L-förmiger Hebel ausgebildet, welcher zumindest einen der Schlosskette zugeordneten ersten Arm und einen dem Verriegelungselement zugeordneten zweiten Arm aufweist. Dieser Zwischenhebel wird dabei vorzugsweise von der Verriegelungsfeder beaufschlagt, welche zum Beispiel als Schenkelfeder ausgebildet ist. Im Rahmen der Erfindung kommt folglich dem Zusammenwirken von Sperrelement, Schlosskette, Zwischenhebel und Verriegelungselement besondere Bedeutung zu. Im Zuge der Freigabe wirkt dabei einerseits die Schwerkraft der Schlosskette und andererseits die Federkraft der Verriegelungsfeder, welche zum Beispiel auf die Schlosskette oder auf den Zwischenhebel, bevorzugt aber unmittelbar auf das Verriegelungselement wirkt.

Der Sperrstift selbst ist vorzugsweise ebenfalls federbelastet und wird mittels dieser Feder in seine Grundstellung, nämlich in die Entriegelungsposition gedrückt, in welcher er die Schlosskette in der Entriegelungsposition blockiert. Im Zuge der Auslösung durch den Permanentmagneten wird der Sperrstift folglich gegen die Kraft der Sperrfeder bewegt.

Die erfindungsgemäße Konstruktion eignet sich in besonders vorteilhafter Weise für die Selbstverriegelung einer Zusatzverriegelung eines Treibstangenschlosses. Das Verriegelungselement ist als Fallenriegel ausgestaltet. Stets empfiehlt sich der Einsatz eines federkraftbeaufschlagten Verriegelungselementes, welches im Rahmen der Erfindung jedoch in der beschriebenen Weise - anders als eine herkömmliche Schlossfalle eines Zentralschlosses - rückdrückgesichert ist, und zwar ohne dass eine Verriegelung über einen Schlüssel oder dergleichen erfolgt. Die im Zuge des Schließens des Türflügels in die Verriegelungsstellung gelangende Riegelfalle bzw. das Verriegelungselement lässt sich folglich nicht - wie zum Beispiel eine herkömmliche Schlossfalle - manuell zurückdrücken, sondern dazu muss zunächst eine Entriegelung über das Zentralschloss erfolgen.

Das Verriegelungselement, nämlich der verschiebbare Riegel, kann von der Schließfeder beaufschlagt sein und eine der Schließleiste zugeordnete abgeschrägte Betätigungskante aufweisen. Auch wenn im Rahmen der Erfindung die Selbstauslösung nicht mit Hilfe einer Hilfsfalle, sondern magnetisch realisiert wird, kragt der Fallenriegel - ähnlich wie eine bekannte Hilfsfalle - in der Entriegelungsstellung um ein vorgegebenes Maß aus dem Schlossgehäuse vor, sodass der Fallenriegel im Zuge des Schließens des Türflügels bei Kontakt mit der Schließleiste um ein vorgegebenes Maß in das Schlossgehäuse gedrückt wird. Durch die Zwangskopplung zwischen dem Fallenriegel und der Schlosskette, zum Beispiel durch Zwischenschaltung des Zwischenhebels, wird während dieses Zurückdrückens die Schlosskette etwas angehoben, sodass der Kontakt zwischen der Blockierkante der Schlosskette und dem Sperrstift aufgehoben wird. Dieses erleichtert nun - da Reibungskräfte zwischen Sperrstift und Schlosskette aufgehoben werden - die Betätigung des Sperrstiftes über den Permanentmagneten. Das Zurückdrücken des vorkragenden Fallenriegels dient im vorliegenden Fall also nicht - wie beim Stand der Technik - der eigentlichen Selbstverriegelung, sondern es handelt sich lediglich um eine Hilfsbewegung, um das Auslösen des Sperrstiftes über den Permanentmagneten zu erleichtern. Dieses hat wiederum zur Folge, dass mit verhältnismäßig geringen Magnetkräften gearbeitet werden kann, oder aber dass bei höheren Magnetkräften auch große Spalte zwischen Schließleiste und Türflügel überbrückt werden können.

Gegenstand der Erfindung ist auch ein Treibstangenschloss mit zumindest einem Zentralschloss und zumindest einer Zusatzverriegelung, wobei insbesondere eine solche Zusatzverriegelung als Verriegelungseinheit der beschriebenen Art ausgebildet sein kann. Im Rahmen der Erfindung wird folglich nicht nur die Verriegelungseinheit selbstständig unter Schutz gestellt, sondern auch ein Treibstangenschloss mit einer solchen Verriegelungseinheit.

Ferner ist Gegenstand der Erfindung ein Verriegelungsaggregat, welches einerseits aus einer solchen Verriegelungseinheit (oder auch einem Treibstangenschloss mit mehreren Verriegelungseinheiten) und andererseits einer der Verriegelungseinheit zugeordneten Schließleiste besteht, wobei in oder an dieser Schließleiste der Auslösemagnet angeordnet ist.

Im Folgenden wird die Erfindung anhand einer lediglich ein Ausführungsbeispiel darstellenden Zeichnung näher erläutert. Es zeigen
- Fig. 1: ein Treibstangenschloss in vereinfachter Seitenansicht,
- Fig. 2: eine erfindungsgemäße Zusatzverriegelung des Treibstangenschlosses nach Fig. 1 in perspektivischer Ansicht,
- Fig. 3: den Gegenstand nach Fig. 2 in einer Seitenansicht in einer ersten Funktionsstellung,
- Fig. 4: den Gegenstand nach Fig. 3 in einer zweiten Funktionsstellung,
- Fig. 5: den Gegenstand nach Fig. 4 in einer weiteren Funktionsstellung,
- Fig. 6: den Gegenstand nach Fig. 5 in einer anderen Funktionsstellung und
- Fig. 7: eine (rahmenseitige) Schließleiste bzw. ein Schließteil für ein erfindungsgemäßes Treibstangenschloss bzw. ein erfindungsgemäßes Verriegelungsaggregat.

Fig. 1 zeigt ein an einem Türflügel montierbares Treibstangenschloss, welches als Verriegelungseinheiten 1, 2 einerseits ein Zentralschloss 1 und andererseits obere und untere Zusatzverriegelungen 2 aufweist, welche rückseitig an einem (gemeinsamen) Schlossstulp 5 befestigt sind. Im Zuge einer Drückerbetätigung und/oder einer Schlüsselbetätigung wird einerseits das Zentralschloss 1 entriegelt und andererseits über die lediglich angedeuteten Treibstangen 6 auch die Zusatzverriegelungen 2.

Das Zentralschloss 1 kann in an sich bekannter Weise eine Schlossfalle, einen Zentralriegel, eine Schlossnuss und einen Schließzylinder aufweisen. Einzelheiten sind nicht dargestellt.

Die über die Treibstangen 6 betätigbaren Zusatzverriegelungen 2 weisen jeweils ein Schlossgehäuse 22, eine in dem Schlossgehäuse verschiebbare Schlosskette 4 und ebenfalls jeweils (zumindest) ein Verriegelungselement 3 auf, welches im Ausführungsbeispiel als Fallenriegel 3 ausgebildet ist. Im Zuge des Entriegelns über das Zentralschloss 1 arbeitet die zugehörige Treibstange 6 auf die daran angeschlossene Schlosskette 4 der Zusatzverriegelung 2, welche entlang des Schlossstulpes 5 und folglich in vertikaler Richtung verschiebbar in dem Schlossgehäuse 22 der Zusatzverriegelung 2 geführt ist. Mittels der Schlosskette 4 wird der Fallenriegel 3 aus einer ausgeschlossenen Verriegelungsstellung in eine eingeschlossene Entriegelungsstellung überführt und umgekehrt. Die Entriegelung erfolgt dabei üblicherweise durch Betätigung des Zentralschlosses 2 und folglich über die Treibstange 6, welche die Schlosskette 4 aus der Verriegelungsstellung in die Entriegelungsstellung überführt. Die Verriegelung erfolgt bei dem erfindungsgemäßen Treibstangenschloss bzw. der erfindungsgemäßen Zusatzverriegelung 2 selbsttätig bzw. automatisch, sobald die Tür bzw. der Türflügel in Schließstellung gelangt.

Dazu ist im Rahmen der Erfindung vorgesehen, dass die Schlosskette 4 von einem Sperrelement 9 zunächst in der Entriegelungsstellung gehalten wird und dass in oder an einer der Verriegelungseinheit 2 zugeordneten türrahmenseitigen Schließleiste 7 ein Auslösemagnet 10 angeordnet ist. Dieser schließleistenseitige Auslösemagnet 10 arbeitet zum selbsttätigen Verriegeln bzw. für eine automatische Auslösung des Verriegelungselementes 3 auf das Sperrelement 9, welcher dann die Schlosskette 4 freigibt, sodass das Verriegelungselement 3 selbsttätig in die Verriegelungsstellung überführt wird. Das Sperrelement 9 ist im Ausführungsbeispiel als linear verschiebbarer Sperrstift 9 ausgebildet, welcher zum Entriegeln der Schlosskette 4 in anziehendem Sinn in Richtung auf den Auslösemagneten 10 hinzu bewegt wird. Der Auslösemagnet 10 ist als Permanentmagnet ausgebildet. Das zugeordnete Sperrelement 9 ist selbst nicht permanentmagnetisch, jedoch magnetisierbar und folglich aus einem ferromagnetischen Material gefertigt, sodass es von dem Auslösemagnet angezogen wird. Es besteht grundsätzlich die Möglichkeit, zur Erhöhung der Auslösekräfte auch mit einem permanentmagnetischen Sperrstift zu arbeiten. Die Ausbildung aus nichtpermanentmagnetischem Material hat jedoch den Vorteil, dass keine ungewünschte Magnetisierung der Umgebung des Sperrstiftes erfolgt. Die Erfindung hat erkannt, dass auch ohne permanentmagnetischen Sperrstift gearbeitet werden kann, insbesondere wenn - wie im Folgenden noch erläutert - die Auslösung mechanisch vereinfacht bzw. entlastet wird. Die Schlosskette 4 selbst ist einerseits von der Schwerkraft und andererseits (mittelbar) über eine Verriegelungsfeder 13 aus der Entriegelungsstellung in die Verriegelungsstellung überführbar, sobald der Auslösemagnet 10 den Sperrstift 9 verschiebt und dieser die Schlosskette 4 freigibt. Die Kopplung zwischen Schlosskette 4 und Verriegelungselement 3 erfolgt über einen Zwischenhebel 12, welcher als schwenkbar um die Achse 15 an dem Schlossgehäuse 22 angelenkter Schwenkhebel ausgebildet ist. Im Ausführungsbeispiel ist dieser Zwischenhebel 12 bzw. Schwenkhebel als L-förmiger Hebel ausgebildet. Dieser weist einen ersten Arm 12a auf, welcher der Schlosskette 4 zugeordnet ist und einen zweiten Arm 12b, welcher dem Fallenriegel 3 zugeordnet ist. Außerdem ist dieser Zwischenhebel 12 (mittelbar) von der Verriegelungsfeder 13 beaufschlagt, wobei diese Verriegelungsfeder im Ausführungsbeispiel als Schenkelfeder ausgebildet ist.

Von besonderer Bedeutung ist im Rahmen der Erfindung folglich die "Wirkungskette" bzw. Kraftkopplung zwischen Sperrelement 9, Schlosskette 4, Zwischenhebel 12 und Fallenriegel 3. Die obere Zusatzverriegelung 2 ist in Fig. 2 dargestellt. Die untere Zusatzverriegelung 1 ist im Wesentlichen identisch ausgebildet, wobei die Treibstange nicht unterseitig, sondern oberseitig an die Schlosskette angeschlossen wird.

Die Funktionsweise des erfindungsgemäßen Treibstangenschlosses bzw. der erfindungsgemäßen Zusatzverriegelung 2 soll anhand einer vergleichenden Betrachtung der Fig. 3 bis 6 erläutert werden.

Fig. 3 zeigt das Schloss bzw. die Zusatzverriegelung 2 in einer ersten entriegelten Funktionsstellung, welche zum Beispiel realisiert ist, wenn die Tür bzw. der Türflügel geöffnet sind. In dieser Funktionsstellung ist der Auslösemagnet 10 der Schließleiste 7 des Rahmens weit entfernt, sodass er den Sperrstift 9 nicht beeinflusst. Dieser Sperrstift 9 wird über die Kraft der Sperrfeder 21 in die in Fig. 3 dargestellte Grundposition gedrückt. In dieser Grundposition untergreift der Sperrstift 9 mit seinem schlossseitigen Ende einen Sperrvorsprung bzw. eine Sperrkante 11 der Schlosskette 4. Die Sperrkante 11 kann von einem Sperrvorsprung oder auch einer Sperrausnehmung der Schlosskette gebildet werden. Obwohl die Verriegelungsfeder 13 bestrebt ist, den Fallenriegel 3 in die Verriegelungsstellung zu drücken, wird eine solche Verriegelung bei der Funktionsstellung gemäß Fig. 3 blockiert, da die Schlosskette 4 über den Sperrstift 9 blockiert wird, sodass der an die Schlosskette 4 angeschlossene Zwischenhebel 12 den Fallenriegel 3 über den an dem Riegelfortsatz 3a des Fallenriegels angeordneten Betätigungsnocken 3b zurückhält. Denn der Zwischenhebel 12 ist zwar schwenkbar am Schlossgehäuse 22 angelenkt, er weist jedoch an seinem ersten Arm 12a eine Ausnehmung, zum Beispiel ein Langloch 16 auf, in welches ein Betätigungsstift 17 der Schlosskette eingreift, sodass die blockierte Schlosskette 4 zugleich den Zwischenhebel bzw. Schwenkhebel 12 blockiert, welcher über seinen zweiten Arm 12b gegen den Betätigungsnocken 3b des Riegelfortsatzes 3a drückt.

Nähert sich nun im Zuge des Schließens des Türflügels die Zusatzverriegelung der Schließleiste 7, so löst der Magnet 10 die automatische Verriegelung aus. Dazu wird zunächst einmal der Fallenriegel 3 aufgrund seiner abgeschrägten Betätigungsfläche (Fallenschräge 14) bei Kontakt mit der Schließleiste 7 etwas in das Schlossgehäuse 22 zurückgedrückt. Über die Zwangskopplung zwischen Fallenriegel 3, Zwischenhebel 12 und Schlosskette 4 führt dieses dazu, dass die Schlosskette 4 etwas angehoben wird (vgl. Fig. 4). Durch dieses Anheben der Schlosskette 4 wird der Kontakt zwischen dem Sperrstift 9 und der Sperrkante 11 aufgehoben. Nun gelangt in dieser Funktionsstellung auch der an der Schließleiste 7 angeordnete Auslösemagnet 10 in die Nähe des Sperrstiftes 9, sodass der Auslösemagnet 10 den Sperrstift 9 gegen die Kraft der Sperrfeder 21 anzieht. Diese auslösende Bewegung des Sperrstiftes 9 über den Magnet 10 wird durch das zuvor beschriebene Anheben der Schlosskette 4 erleichtert, da Reibung zwischen Stift 9 und Schlosskette 4 verhindert wird. Sobald der Türflügel vollständig geschlossen ist, gelangt der Riegel 3 in den Bereich einer korrespondierenden Riegelaufnahme, zum Beispiel einer Durchbrechung der Schließleiste 7. Damit gibt der Sperrstift 9 nun die Schlosskette 4 frei, sodass der Fallenriegel 3 einerseits über die Schwerkraft der Schlosskette 4 und andererseits über die Federkraft der Verriegelungsfeder 13 in die Verriegelungsstellung überführt wird, in welcher der Fallenriegel 3 ausgeschlossen wird und in die Verriegelungsaufnahme der Schließleiste 7 eingreift (vgl. Fig. 5).

Die in den Figuren dargestellte Ausführungsform mit der auch in Entriegelungsstellung vorkragenden Riegelfalle 3 stellt eine bevorzugte Ausführungsform der Erfindung dar, da durch das kurzzeitige Anheben der Schlosskette 4 der Kontakt zwischen Sperrkante 11 und Sperrstift 9 aufgehoben wird, sodass Reibungskräfte vermieden werden und damit der Permanentmagnet den Sperrstift 9 einfach anziehen kann. Insofern kann bei dieser Ausführungsform mit verhältnismäßig geringen magnetischen Kräften gearbeitet werden. Die erfindungsgemäße Auslösung funktioniert selbst bei verhältnismäßig großem Spalt zwischen Schloss bzw. Schlossstulp und Schließleiste. Üblicherweise sind Spaltweiten von 2 mm bis maximal 5 mm vorgesehen. Aufgrund von Fertigungstoleranzen oder auch nachträglichen Veränderungen kommt es in der Praxis nicht selten zu Spaltweiten von bis zu 8 mm. Selbst bei diesen großen Spaltweiten arbeitet die Erfindung einwandfrei, insbesondere wenn die Funktionalität des Auslösemagneten durch das vorangehende Entlasten zwischen Sperrstift und Schlosskette verbessert wird. Es besteht grundsätzlich aber auch die Möglichkeit, ohne vorkragende Riegelfalle zu arbeiten, denn grundsätzlich besteht auch die Möglichkeit, dass der Auslösemagnet den Sperrstift anzieht, wenn die Schlosskette mit ihrer Sperrkante 11 auf dem Sperrstift 9 aufliegt. Stets muss eine geeignete Abstimmung zwischen den auftretenden Kräften erfolgen.

Fig. 6 zeigt im Übrigen eine Funktionsstellung, in welcher die Riegelfalle 3 (und im Übrigen auch alle anderen nicht dargestellten Riegel oder dergleichen) über den nicht dargestellten Drücker oder einen Schließzylinder über das Zentralschloss zurückgezogen und folglich das Schloss bzw. die Zusatzverriegelung geöffnet wird. Ein anschließendes Verriegeln erfolgt dann wiederum selbsttätig, wie zuvor beschrieben.

Schließlich zeigt Fig. 7 eine Draufsicht auf eine Schließleiste 7, welche im Zusammenhang mit der erfindungsgemäßen Verriegelungseinheit verwendet werden kann. Der Auslösemagnet 10 ist angedeutet. Es ist erkennbar, dass diese Schließleiste 7 oberhalb und unterhalb der Riegelaufnahme 23 eine Montageposition für einen Auslösemagnet enthält. Dieses hat zur Folge, dass dieses Schließleistenmodell sowohl für die obere als auch für die untere Zusatzverriegelung und auch für Türen mit unterschiedlichem Öffnungssinn eingesetzt werden kann, ohne dass dazu unterschiedliche Ausführungsformen gefertigt werden müssen.

Im Übrigen ist in den Figuren erkennbar, dass der Fallenriegel 3 in einer Riegelführung bzw. Riegelführungshülse 18 geführt ist, welche vorzugsweise aus Kunststoff gefertigt ist. An diese Riegelführungshülse 18 angeschlossen, zum Beispiel angeformt, ist ein Stützvorsprung 19, auf welchem der Sperrstift 9 aufliegt, sodass ein Verkanten des Sperrstiftes 9 vermieden und eine einwandfreie Führung des Sperrstiftes 9 gewährleistet wird. Der Sperrstift 9 ist mit seiner Feder 21 in einer Führungshülse 20 gelagert und das Ende des Sperrstiftes stützt sich auf den Vorsprung 19 ab. Der Stellweg des Stiftes beträgt ca. 1 mm bis 5 mm, zum Beispiel 2 mm bis 3 mm.

## Patentansprüche

1. Verriegelungseinheit (1, 2) für eine Schließanlage einer Tür, insbesondere für ein Treibstangenschloss mit Mehrfachverriegelung, mit zumindest
- einem an einem Türflügel, zum Beispiel an einem Schlossstulp (5) montierbaren Schlossgehäuse (22),
- einer in dem Schlossgehäuse verschiebbaren Schlosskette (4),
- und zumindest einem Verriegelungselement (3), welches mittels der Schlosskette (4) aus einer ausgeschlossenen Verriegelungsstellung in eine eingeschlossene Entriegelungsstellung überführbar ist und umgekehrt,
wobei das Verriegelungselement (3) bei in Schließstellung gelangendem Türflügel selbsttätig in die "Verriegelungsstellung" überführt wird,
wobei die Schlosskette (4) von einem Sperrelement (9) in der "Entriegelungsstellung" gehalten wird und
wobei in oder an einer der Verriegelungseinheit (1, 2) zugeordneten türrahmenseitigen Schließleiste (7) ein Auslösemagnet (10) angeordnet ist, welcher zum selbsttätigen Verriegeln derart das Sperrelement (9) betätigt, dass dieses die Schlosskette freigibt, sodass das Verriegelungselement (3) selbsttätig in die Verriegelungsstellung überführt wird und
wobei das Verriegelungselement (3) als von einer Feder beaufschlagter Fallenriegel (3) ausgebildet ist, welcher in der Entriegelungsstellung um ein vorgegebenes Maß aus dem Schlossgehäuse (22) vorkragt, sodass der Fallenriegel (3) im Zuge des Schließens des Türflügels bei Kontakt mit der Schließleiste (7) um ein vorgegebenes Maß zurück in das Schlossgehäuse (22) gedrückt wird und dadurch die Schlosskette (4) von dem Sperrelement (9) abgehoben wird.

2. Verriegelungseinheit nach Anspruch 1, **dadurch gekennzeichnet, dass** das Sperrelement (9) als (linear) verschiebbarer Sperrstift (9) ausgebildet ist.

3. Verriegelungseinheit nach Anspruch 1 oder 2, **dadurch gekennzeichnet, dass** das Sperrelement bzw. der Sperrstift (9) zum Entriegeln der Schlosskette (4) in anziehendem Sinn in Richtung auf den Auslösemagnet (10) hinzu bewegt wird.

4. Verriegelungseinheit nach einem der Ansprüche 1 bis 3, **dadurch gekennzeichnet, dass** der Auslösemagnet (10) als Permanentmagnet ausgebildet ist.

5. Verriegelungseinheit nach einem der Ansprüche 1 bis 4, **dadurch gekennzeichnet, dass** das Sperrelement (9) nicht permanentmagnetisch, jedoch magnetisierbar, zum Beispiel aus einem ferromagnetischen Metall, ausgebildet ist.

6. Verriegelungseinheit nach einem der Ansprüche 1 bis 5, **dadurch gekennzeichnet, dass** die Schlosskette (4) im Zuge des Entriegelns und Verriegelns in dem Schlossgehäuse (22) parallel zum Schlossstulp (5) verschließbar, vorzugsweise vertikal verschiebbar, angeordnet ist.

7. Verriegelungseinheit nach einem der Ansprüche 1 bis 6, **dadurch gekennzeichnet, dass** die Schlosskette (4) nach Freigabe durch das Sperrelement (9) von der Schwerkraft und/oder der Federkraft einer Verriegelungsfeder (13) aus der Entriegelungsstellung in die Verriegelungsstellung überführt wird.

8. Verriegelungseinheit nach einem der Ansprüche 1 bis 7, **dadurch gekennzeichnet, dass** die Schlosskette (4) über zumindest einen Zwischenhebel (12) mit dem Verriegelungselement (3) gekoppelt ist.

9. Verriegelungseinheit nach Anspruch 8, **dadurch gekennzeichnet, dass** der Zwischenhebel (12) als schwenkbar an zum Beispiel dem Schlossgehäuse (22) angelenkter Schwenkhebel ausgebildet ist.

10. Verriegelungseinheit nach Anspruch 8 oder 9, **dadurch gekennzeichnet, dass** der Zwischenhebel (12) als mehrarmiger Hebel, zum Beispiel L-förmiger Hebel ausgebildet ist, welcher zumindest einen der Schlosskette (4) zugeordneten ersten Arm (12a) und einen dem Verriegelungselement (3) zugeordneten zweiten Arm (12b) aufweist.

11. Verriegelungseinheit nach einem der Ansprüche 8 bis 10, **dadurch gekennzeichnet, dass** der Zwischenhebel (12) von einer Feder, zum Beispiel von der Verriegelungsfeder (13) beaufschlagt ist, welche zum Beispiel als Schenkelfeder ausgebildet ist.

12. Verriegelungseinheit nach einem der Ansprüche 1 bis 11, **dadurch gekennzeichnet, dass** die Verriegelungseinheit als Zusatzverriegelung (2) eines Treibstangenschlosses ausgebildet ist, wobei die Schlosskette (4) der Zusatzverriegelung (2) an eine das Zentralschloss (1) und die Zusatzverriegelung (2) miteinander koppelnde Treibstange (6) angeschlossen ist.

13. Verriegelungseinheit nach einem der Ansprüche 1 bis 12, **dadurch gekennzeichnet, dass** das Verriegelungselement (3) als rückdrückgesichertes Verriegelungselement, zum Beispiel als in dem Schlossgehäuse (22) verschiebbarer Riegel ausgebildet ist.

14. Verriegelungseinheit nach Anspruch 13, **dadurch gekennzeichnet, dass** das als Fallenriegel ausgebildete Verriegelungselement (3) von der Schließfeder (13) beaufschlagt ist und eine der Schließleiste (7) zugeordnete abgeschrägte Betätigungskante aufweist.

15. Treibstangenschloss mit zumindest einem Zentralschloss (1) und zumindest einer Zusatzverriegelung (2), wobei zumindest die Zusatzverriegelung (2) als Verriegelungseinheit nach einem der Ansprüche 1 bis 14 ausgebildet ist.

16. Verriegelungsaggregat, bestehend aus zumindest einer Verriegelungseinheit (1, 2) nach einem der Ansprüche 1 bis 14 und zumindest einer der Verriegelungseinheit zugeordneten Schließleiste (7), wobei in oder an der Schließleiste ein Auslösemagnet (10) für die Betätigung des Sperrelementes (9) der Verriegelungseinheit (1, 2) angeordnet ist.

## Claims

1. A locking unit (1, 2) for a locking system of a door, particularly for a drive-rod lock with multi-point locking mechanism, having at least
- a lock housing (22) which can be mounted on a door wing, for example on a lock face plate (5),
- a lock chain (4) that can be displaced in the lock housing,
- and at least one locking element (3), which can be transferred by means of the lock chain (4) from a locked-out locked position into a locked-in unlocked position and vice versa,
wherein the locking element (3) is automatically transferred into the "locked position" when the door wing reaches the closed position,
wherein the lock chain (4) is held in the "unlocked position" by a blocking element (9), and
wherein a trigger magnet (10) is arranged in or on a door-frame-side strike plate (7) assigned to the locking unit (1, 2), which actuates the blocking element (9) for automatic locking in such a manner that the same releases the lock chain, so that the locking element (3) is automatically transferred into the locked position, and
wherein the locking element (3) is configured as a latchbolt (3) which is loaded by a spring and which projects to a certain extent out of the lock housing (22) in the unlocked position, so that the latchbolt (3) is pushed to a predetermined extent back into the lock housing (22) in the course of the closing of the door wing, upon contact with the strike plate (7) and the lock chain (4) is lifted from the blocking element (9) as a result.

2. The locking unit according to Claim 1, **characterised in that** the blocking element (9) is constructed as a (linearly) displaceable blocking pin (9).

3. The locking unit according to Claim 1 or 2, **characterised in that** the blocking element or the blocking pin (9) is moved in the direction towards the trigger magnet (10) in the sense of pulling to unlock the lock chain (4).

4. The locking unit according to one of Claims 1 to 3, **characterised in that** the trigger magnet (10) is constructed as a permanent magnet.

5. The locking unit according to one of Claims 1 to 4, **characterised in that** the blocking element (9) is not permanently magnetic, but is magnetisable, for example is constructed from a ferromagnetic metal.

6. The locking unit according to one of Claims 1 to 5, **characterised in that** the lock chain (4) is arranged in the lock housing (22) such that it can be closed parallel to the lock face plate (5), preferably in a vertically displaceable manner, in the course of unlocking and locking.

7. The locking unit according to one of Claims 1 to 6, **characterised in that** after being released by the blocking element (9), the lock chain (4) is transferred out of the unlocked position into the locked position by gravity and/or the spring force of a locking spring (13).

8. The locking unit according to one of Claims 1 to 7, **characterised in that** the lock chain (4) is coupled to the locking element (3) via at least one intermediate lever (12).

9. The locking unit according to Claim 8, **characterised in that** the intermediate lever (12) is constructed as a pivot lever hinged pivotably on the lock housing (22) for example.

10. The locking unit according to Claim 8 or 9, **characterised in that** the intermediate lever (12) is constructed as a multiple-armed lever, an L-shaped lever for example, which has at least one first arm (12a) assigned to the lock chain (4) and a second arm (12b) assigned to the locking element (3).

11. The locking unit according to one of Claims 8 to 10, **characterised in that** the intermediate lever (12) is loaded by a spring, for example by the locking spring (13), which is constructed as a leg spring for example.

12. The locking unit according to one of Claims 1 to 11, **characterised in that** the locking unit is constructed as an additional locking mechanism (2) of a drive-rod lock, wherein the lock chain (4) of the additional locking mechanism (2) is attached to a drive rod (6) which couples the central lock (1) and the additional locking mechanism (2) to one another.

13. The locking unit according to one of Claims 1 to 12, **characterised in that** the locking element (3) is constructed as a locking element which is secured against back pressure, for example as a bolt which can be displaced in the lock housing (22).

14. The locking unit according to Claim 13, **characterised in that** the locking element (3), which is constructed as a latchbolt, is loaded by the locking spring (13) and has a bevelled actuation edge assigned to the strike plate (7).

15. A drive-rod lock having at least one central lock (1) and at least one additional locking mechanism (2), wherein the additional locking mechanism (2) at least is constructed as a locking unit according to one of Claims 1 to 14.

16. A locking assembly, consisting of at least one locking unit (1, 2) according to one of Claims 1 to 14 and at least one strike plate (7) assigned to the locking unit, wherein a trigger magnet (10) for actuation of the blocking element (9) of the locking unit (1, 2) is arranged in or on the strike plate.

## Revendications

1. Unité de verrouillage (1, 2) pour un système de fermeture d'une porte, notamment pour une crémone à verrouillage multiple, avec au moins
- un boîtier de serrure (22) susceptible d'être monté sur un battant de porte, par exemple sur une têtière de serrure (5),
- une chaîne de serrure (4) déplaçable dans le boîtier de serrure,
- et au moins un élément de verrouillage (3) lequel à l'aide de la chaîne de serrure (4) peut être transféré d'une position de verrouillage exclue dans une position de déverrouillage incluse et inversement,
lorsque le battant de porte passe en position de fermeture, l'élément de verrouillage (3) étant transféré automatiquement dans la « position de verrouillage »,
la chaîne de fermeture (4) étant maintenue dans la « position de déverrouillage » par un élément de blocage (9) et
dans ou sur une baguette de fermeture (7) côté cadre de porte associée à l'unité de verrouillage (1, 2) étant placé un aimant de déclenchement (10) qui pour le verrouillage automatique actionne l'élément de blocage (9) de telle sorte que celui-ci libère la chaîne de serrure, de sorte que l'élément de verrouillage (3) soit transféré automatiquement dans la position de verrouillage et
l'élément de verrouillage (3) étant conçu sous la forme d'un loquet(3) soumis à un ressort qui dans la position de déverrouillage saillit d'une dimension définie hors du boîtier de serrure (22), de sorte qu'en cours de fermeture du battant de porte, lors du contact avec la baguette de fermeture (7), le loquet (3) soit poussé d'une dimension prédéfinie en retour dans le boîtier de serrure (22) et de ce fait, la chaîne de serrure (4) se soulève de l'élément de blocage (9).

2. Unité de verrouillage selon la revendication 1, **caractérisée en ce que** l'élément de blocage (9) est conçu sous la forme d'une tige de blocage (9) linéairement déplaçable.

3. Unité de verrouillage selon la revendication 1 ou la revendication 2, **caractérisée en ce que** pour déverrouiller la chaîne de serrure (4), l'élément de blocage ou la tige de blocage (9) se déplace dans le sens de serrage, dans la direction de l'aimant de déclenchement (10).

4. Unité de verrouillage selon l'une quelconque des revendications 1 à 3, **caractérisée en ce que** l'aimant de déclenchement (10) est conçu sous la forme d'un aimant permanent.

5. Unité de verrouillage selon l'une quelconque des revendications 1 à 4, **caractérisée en ce que** l'élément de blocage (9) n'est pas conçu à aimantation permanente, mais en étant aimantable, par exemple dans un métal ferromagnétique.

6. Unité de verrouillage selon l'une quelconque des revendications 1 à 5, **caractérisée en ce que** la chaîne de serrure (4) est placée dans le boîtier de serrure (22) en étant susceptible de se fermer, de préférence de se déplacer à la verticale, à la parallèle de la têtière de serrure (5) au cours du déverrouillage et du verrouillage.

7. Unité de verrouillage selon l'une quelconque des revendications 1 à 6, **caractérisée en ce qu'**après avoir été libérée par l'élément de blocage (9), la chaîne de serrure (4) est transférée par la force de gravité et/ou par la force de ressort d'un ressort de verrouillage (13) de la position de déverrouillage dans la position de verrouillage.

8. Unité de verrouillage selon l'une quelconque des revendications 1 à 7, **caractérisée en ce que** la chaîne de fermeture (4) est accouplée par l'intermédiaire d'au moins un levier intermédiaire (12) avec l'élément de verrouillage (3).

9. Unité de verrouillage selon la revendication 8, **caractérisée en ce que** le levier intermédiaire (12) est conçu sous la forme d'un levier pivotant, articulé en étant susceptible de pivoter sur par exemple le boîtier de serrure (22).

10. Unité de verrouillage selon la revendication 8 ou la revendication 9, **caractérisée en ce que** le levier intermédiaire (12) est conçu sous la forme d'un levier à plusieurs bras, par exemple d'un levier en forme de L, lequel comporte au moins un premier bras (12a) associé à la chaîne de serrure (4) et un deuxième bras (12b) associé à l'élément de verrouillage (3).

11. Unité de verrouillage selon l'une quelconque des revendications 8 à 10, **caractérisée en ce que** le levier intermédiaire (12) est soumis à un ressort, par exemple au ressort de verrouillage (13), lequel est conçu par exemple sous la forme d'un ressort à branches.

12. Unité de verrouillage selon l'une quelconque des revendications 1 à 11, **caractérisée en ce que** l'unité de verrouillage est conçue sous la forme d'un verrouillage supplémentaire (2) d'une crémone, la chaîne de serrure (4) du verrouillage supplémentaire (2) étant raccordée sur une bielle (6) accouplant l'un à l'autre la serrure centralisée (1) et le verrouillage supplémentaire (2).

13. Unité de verrouillage selon l'une quelconque des revendications 1 à 12, **caractérisée en ce que** l'élément de verrouillage (3) est conçu sous la forme d'un élément de verrouillage bloqué en contre-pression, par exemple sous la forme d'un verrou déplaçable dans le boîtier de serrure (22).

14. Unité de verrouillage selon la revendication 13, **caractérisée en ce que** l'élément de verrouillage (3) conçue sous la forme d'un loquet est soumis au ressort de fermeture (13) et comporte une arête d'actionnement biseautée, associée à la baguette de fermeture (7).

15. Crémone avec au moins une serrure centralisée (1) et au moins un verrouillage supplémentaire (2), au moins le verrouillage supplémentaire (2) étant conçu sous la forme d'une unité de verrouillage selon l'une quelconque des revendications 1 à 14.

16. Groupe de verrouillage constitué d'au moins une unité de verrouillage (1, 2) selon l'une quelconque des revendications 1 à 14 et d'au moins d'une baguette de fermeture (7) associée à l'unité de verrouillage, dans ou sur la baguette de fermeture étant placé un aimant de déclenchement (10) pour l'actionnement de l'élément de blocage (9) de l'unité de verrouillage (1, 2).
